# EUROPÄISCHE PATENTSCHRIFT

(11) **EP 0 803 355 B1**
(45) Veröffentlichungstag und Bekanntmachung des Hinweises auf die Patenterteilung: **10.11.1999**
(21) Anmeldenummer: 97105982.9
(22) Anmeldetag: 11.04.1997
(51) Int. Cl.: B41F 30/04, B41F 13/08

(54) **Übertragungszylinder**
Transfer cylinder
Cylindre de transfert

(30) Priorität: 24.04.1996 DE 19616338
(43) Veröffentlichungstag der Anmeldung: 29.10.1997
(73) Patentinhaber: MAN Roland Druckmaschinen AG, 63012 Offenbach (DE)
(72) Erfinder: Koppelkamm, Günter, 08541 Neuensalz (DE); Zuber, Gerhard, 08525 Plauen (DE); Vogel, Jochen, 08547 Jössnitz (DE)
(74) Vertreter: Schober, Stefan, Dipl.-Ing.

(56) Entgegenhaltungen:
- DE-A- 2 613 688
- DE-A- 3 305 001
- FR-A- 2 539 673
- US-A- 3 589 285
- US-A- 4 635 550

## Beschreibung

Die Erfindung betrifft einen Übertragungszylinder nach dem Oberbegriff Von Anspruch 1.

Aus der DE 31 25 300 C2 ist ein Übertragungszylinder für eine Rollenrotations-Druckmaschine bekannt, der mit einem Drucktuch bestückt ist, dessen in einen achsparallelen Kanal einsetzbare Enden in diesem gehalten werden, und einen elastisch verformbaren Umfangsbereich an der in Drehrichtung des Übertragungszylinders vorlaufenden Kante des Kanals besitzt.

Da beide Enden des Drucktuches annähernd radial im Kanal gespannt werden, wird zur Verhinderung einer Verformung des elastisch verformbaren Umfangsbereiches durch die am vorlaufenden Ende wirkende Spannkraft dieser Umfangsbereich kanalseitig durch ein die vorlaufende Kante bildendes starres Stützelement versteift.

Damit wird jedoch der angestrebte Effekt einer Reduzierung der Stoßbelastung im Druckbetrieb durch einen mit dem Übertragungszylinder zusammenarbeitenden Druckwerkzylinder eingeschränkt. Außerdem erhöhen die vorgeschlagenen Versteifungsmaßnahmen den Herstellungsaufwand für den Übertragungszylinder.

In der DE-OS 16 36 312 wird eine Stoßdämpfungseinrichtung ohne Stützelement für einen Übertragungszylinder einer Bogenrotationsdruckmaschine beschrieben. Auf Grund des bei Bogenrotations-Druckmaschinen vorhandenen, bei Rollenrotations-Druckmaschinen hingegen nicht realisierbaren breiten Spannkanals ist eine nahezu tangentiale, die Kanten des Spannkanals nicht belastende Spannung beider Enden des Drucktuches möglich.

Der Erfindung liegt die Aufgabe zugrunde, einen Übertragungszylinder gemäß dem Oberbegriff von Anspruch 1 zu schaffen, der einerseits eine wirksame Reduzierung und andererseits eine wirksame Dämpfung der auftretenden Kanalstöße ermöglicht.

Die Aufgabe wird durch die kennzeichnenden Merkmale von Anspruch 1 sowie die die Erfindung in vorteilhafter Weise ausgestaltenden Unteransprüche erfüllt.

Die Anlauffase im Bereich der vorlaufenden Kante des Kanals kompensiert unter Gewährleistung eines vollen Ausdruckes auf dem Bedruckstoff bis zu dieser Kante vor allem eine sich an letzterer im Betriebsfall ausbildende Wulst des Drucktuches, so daß sich die Stoßbelastung verringert. Damit ist auch eine geringere Belastung des vorlaufenden Endes des Drucktuches verbunden, wodurch auf dessen gesondertes Spannen in dem Kanal verzichtet werden kann, so daß der elastisch verformbare Bereich des Übertragungszylinders im Bereich der vorlaufenden Kante uneingeschränkt als Feder-Dämpfungs-Element zur Aufnahme der noch verbleibenden Kanalstöße und damit zur Vermeidung von durch letztere erregbaren Zylinderschwingungen nutzbar ist, wobei der Dämpfungseffekt durch die zusätzliche Einbringung eines schwingungsdämpfenden Materials - beispielsweise eines bei Raumtemperatur aushärtenden Gießelastomers mit einer Shore Härte A 80 - 98 - in die Aussparung wirksam verstärkt wird.

Die Erfindung wird nachfolgend an einem Ausführungsbeispiel erläutert. Die zugehörige Zeichnung zeigt in schematischer Darstellung einen Übertragungszylinder mit einem nicht spannbar im Kanal fixierten vorlaufenden Ende eines Drucktuches und einem mittels Spannwelle gespannten nachlaufenden Ende.

Auf dem Umfang eines Übertragungszylinders 1 ist ein Drucktuch 2 angeordnet, dessen beide Enden 3; 4 in einem achsparallelen Kanal 5 einsteckbar gehalten werden, wobei das in Drehrichtung des Übertragungszylinders 1 vorlaufende Ende 3 lediglich mittels eines seitlichen Ansatzes 6 in eine Aussparung 7 der vorlaufenden Kanalfläche 8 eingehängt und das nachlaufende Ende 4 mittels einer Spannwelle 9 sowohl gehalten als auch radial gespannt ist.

Zur Verminderung von Kanalstößen im Betriebsfall und damit von die Druckqualität beeinträchtigenden Zylinderschwingungen infolge Überrollens durch einen nicht dargestellten an den Übertragungszylinder 1 angestellten Druckwerkzylinder in Gesalt eines Gegendruck- oder Formzylinders ist die vorlaufende Kante 10 des Kanals 5 mit einer Anlauffase 11 und die nachlaufende Kante 12 mit einer zur Anlauffase 11 spiegelbildlich gleichartig ausgeführten Ablauffase 13 ausgestattet.

Die Anlauffase 11 und die Ablauffase 13 sind als umfangsseitige Abflachungen des Übertragungszylinders gestaltet, die an der vorlaufenden bzw. nachlaufenden Kante 10 bzw. 12 jeweils im größten Abstand zur kreisförmigen Umfangskontur 14 des Übertragungszylinders 1 radial zurückgesetzt beginnend unter einer stetigen Verringerung dieses Abstandes in Umfangsrichtung nach wenigen Millimetern am Umfang enden. Damit wird an beiden Kanten 10; 12 unter Gewährleistung eines vollen Ausdruckes auf dem Bedruckstoff bis zu diesen Kanten eine sich jeweils an letzteren im Betriebsfall ausbildende Wulst des Drucktuches 2 im Sinne einer Reduzierung der Stoßbelastung kompensiert.

Außerdem besitzt der Übertragungszylinder 1 an der vorlaufenden Kante 10 des Kanals 5 einen elastisch verformbaren Umfangsbereich B, indem eine schlitzförmige Aussparung 15 gegenüber dem Umfang radial nach innen versetzt an der vorlaufenden Kanalfläche 8 die größte elastische Verformbarkeit bewirkend beginnt und sich in Umfangsrichtung mit stetig wachsendem Abstand zum Umfang erstreckt.

Die Dämpfung der Stoßbelastung wird noch durch ein Ausfüllen der Aussparung 15 mit einem besonders schwingungsdämpfenden Material verstärkt. Dazu ist ein in die Aussparung 15 eingießbares Gießelastomer 16, das anschließend unter Raumtemperatur bis zu einer Shore Härte A 80 bis 98 aushärtet, geeignet.

Die in einer den Kanal 5 im Inneren erweiternden Bohrung 17 gelagerte Spannwelle 9 besitzt umfangsseitig einen radialen Schlitz 18, in den das nachlaufende Ende 4 des nach dem Einhängen des vorlaufenden Endes 3 in die Aussparung 7 unter einer Verdrehung des Übertragungszylinders 1 auf dessen Umfang aufgelegten Drucktuches 2 bei entsprechender Stellung der Spannwelle 9 durch die Kanalöffnung 19 einsteckbar ist. Anschließend wird das nachlaufende Ende 4 durch ein Verdrehen der Spannwelle 9 in die in der Zeichnung dargestellte Stellung gespannt und damit das flexible Drucktuch 2 zur völligen Anlage mit dem Umfang des Übertragungszylinders 1 gebracht. Die Spannwelle 9 ist an ihrem Umfang mit mehreren in Umfangsrichtung versetzten Abflachungen 20 bis 23 ausgestattet, die bei entsprechender Stellung der Spannwelle 9 die verschiedenen Funktionsabläufe für das getrennte Einbringen der Enden 3; 4 in und deren Sicherung, Fixierung bzw. Spannen im sowie Entnahme aus dem Kanal 5 gewährleisten.

## Patentansprüche

1. Übertragungszylinder für eine Rollenrotations-Druckmaschine, der mit einem Drucktuch (2) bestückt ist, dessen in einen achsparallelen Kanal einsteckbare Enden (3, 4) in diesem unter einer Spannung des in Drehrichtung nachlaufenden Endes (4) gehalten werden, und einen elastisch verformbaren Umfangsbereich (B) an der vorlaufenden Kante (10) des Kanals besitzt, gekennzeichnet dadurch, daß die elastische Verformbarkeit des Umfangsbereiches (B) in Umfangsrichtung stetig zunehmend an der vorlaufenden Kante (10) am größten und das vorlaufende Ende (3) des Drucktuches (2) nicht spannbar im Kanal (5) fixierbar ist sowie umfangsseitig an der vorlaufenden Kante (10) eine Anlauffase (11) angeordnet ist, die in Umfangsrichtung stetig zunehmend an der vorlaufenden Kante (10) in einen maximalen radialen Abstand gegenüber der kreisförmigen Umfangskontur (14) des Übertragungszylinders (1) zurückgesetzt ist.

2. Übertragungszylinder nach Anspruch 1, gekennzeichnet dadurch, daß der Übertragungszylinder (1) mit einer im radialen Abstand zum Umfang an der vorlaufenden Kanalfläche (8) beginnenden, in Umfangsrichtung mit stetig wachsendem radialen Abstand zum Umfang verlaufenden Aussparung (15) ausgestattet ist.

3. Übertragungszylinder nach Anspruch 2, gekennzeichnet dadurch, daß die Aussparung (15) mit einem schwingungsdämpfenden Material ausgefüllt ist.

4. Übertragungszylinder nach Anspruch 3, gekennzeichnet dadurch, daß das Material aus einem bei Raumtemperatur aushärtenden Gießelastomer (16) mit einer Store Härte A 80 bis 98 besteht.

5. Übertragungszylinder nach Anspruch 1 bis 4, gekennzeichnet dadurch, daß die nachlaufende Kante (12) des Kanals (5) mit einer zur Anlauffase (11) der vorlaufenden Kante (10) gleichartigen, spiegelbildlich in entgegengesetzter Umfangsrichtung verlaufenden Ablauffase (13) ausgestattet ist, die an der nachlaufenden Kante (12) mit einem maximalen radialen Abstand gegenüber der kreisförmigen Umfangskontur (14) zurückgesetzt ist.

6. Übertragungszylinder nach Anspruch 1 bis 5, gekennzeichnet dadurch, daß das vorlaufende Ende (3) des Drucktuches (2) mittels eines seitlichen Ansatzes (6) in eine Aussparung (7) der als Anlage dienenden vorlaufenden Kanalfläche (8) einhängbar ist und das nachlaufende Ende (4) des Drucktuches unter einem das Verbleiben des Ansatzes (6) des vorlaufenden Endes (3) in der Aussparung (7) sichernden seitliches Kontaktes mittels einer in einer Bohrung (17) des Kanals (5) angeordneten, mit einem das nachlaufende Ende (4) aufnehmenden Schlitz (18) ausgestatteten Spannwelle (9) spannbar ist.

## Claims

1. Transfer cylinder for a web-fed rotary printing machine, fitted with a printing blanket (2) whose ends (3, 4), which can be inserted into a coaxial channel, are held in this channel by tension of the end (4) trailing in the direction of rotation, and having an elastically deformable circumferential region (B) on the leading edge (10) of the channel, characterised in that the elastic deformability of the circumferential region (B) constantly increases in the circumferential direction, being at its greatest on the leading edge (10), and the leading end (3) of the printing blanket (2) can be fixed in a non-tightenable manner in the channel (5), and arranged on the circumferential side of the leading edge (10) is a run-in chamfer which is set back, constantly increasing in the circumferential direction, at a maximum radial distance with respect to the circular circumferential contour (14) of the transfer cylinder (1) at the leading edge (10).

2. Transfer cylinder according to claim 1, characterised in that the transfer cylinder (1) is fitted with a recess (15) beginning at a radial distance from the circumference on the leading channel surface (8) and extending in the circumferential direction with constantly increasing radial spacing from the circumference.

3. Transfer cylinder according to claim 2, characterised in that the recess (15) is filled with an oscillation-damping material.

4. Transfer cylinder according to claim 3, characterised in that the material comprises a cast elastomer (16) which hardens at room temperature and has a Shore A hardness of 80 to 98.

5. Transfer cylinder according to claim 1 to 4, characterised in that the trailing edge (12) of the channel (5) is provided with a run-out chamfer (13) which is similar to the run-in chamfer (11) of the leading edge (10) and extends in mirror-image fashion in the opposite circumferential direction, this run-out chamfer being set back on the trailing edge (12) at a maximum radial distance with respect to the circular circumferential contour (14).

6. Transfer cylinder according to claim 1 to 5, characterised in that the leading end (3) of the printing blanket (2) can be hooked in by means of a lateral shoulder (6) into a recess (7) of the leading channel surface (8) acting as an abutment, and the trailing end (4) of the printing blanket can be clamped by means of a clamping shaft (9) arranged in a bore (17) of the channel (5) and fitted with a slot (18) receiving the trailing end (4), with a lateral contact ensuring that the shoulder (6) of the leading end (3) remains in the recess (7).

## Revendications

1. Cylindre de transfert pour une rotative à bobines qui est équipé d'un blanchet (2) dont les extrémités (3, 4) pouvant être insérées dans un canal parallèle à l'axe sont maintenues dans ce dernier sous l'effet d'un serrage de l'extrémité en aval (4) dans le sens de rotation, et qui dispose d'une zone périphérique (B) déformable élastiquement sur le bord amont (10) du canal, caractérisé en ce que la déformabilité élastique de la zone périphérique (B) qui croît constamment dans le sens périphérique est maximale sur le bord amont (10), en ce que l'extrémité en amont (3) du blanchet (2) peut être fixée dans le canal (5) tout en ne pouvant pas être serrée et en ce que du côté périphérique, sur le bord amont (10) est disposé un chanfrein d'entrée (11) qui, en croissant constamment dans le sens périphérique sur le bord amont (10), est reculé à une distance radiale maximale par rapport au contour périphérique (14) circulaire du cylindre de transfert (1).

2. Cylindre de transfert selon la revendication 1, caractérisé en ce que le cylindre de transfert (1) est muni d'un évidement (15) commençant sur la surface amont (8) du canal à une distance radiale par rapport au pourtour et passant dans le sens périphérique à une distance radiale croissant constamment par rapport au pourtour.

3. Cylindre de transfert selon la revendication 2, caractérisé en ce que l'évidement (15) est rempli d'une matière amortissant les vibrations.

4. Cylindre de transfert selon la revendication 3, caractérisé en ce que la matière est un élastomère de coulage (16) durcissant à température ambiante avec une dureté shore A 80 à 98.

5. Cylindre de transfert selon l'une quelconque des revendications 1 à 4, caractérisé en ce que le bord aval (12) du canal (5) est muni d'un chanfrein de sortie (13) qui est analogue au chanfrein d'entrée (11) du bord amont (10), qui est symétrique dans le sens périphérique opposé et reculé sur le bord aval (12) à une distance radiale maximale par rapport au contour périphérique (14) circulaire.

6. Cylindre de transfert selon l'une quelconque des revendications 1 à 5, caractérisé en ce que l'extrémité en amont (3) du blanchet (2) peut être accrochée, au moyen d'un appendice (6) latéral, dans un évidement (7) de la surface amont (8) du canal servant d'appui et en ce que l'extrémité en aval (4) du blanchet (2) peut être serrée, au moyen d'un arbre de serrage (9) disposé dans un alésage (17) du canal (5) et muni d'une fente (18) logeant l'extrémité en aval (4), dans l'évidement (7) sous une partie restante de l'appendice (6) de l'extrémité en amont (3).
